# FASCICULE DE BREVET EUROPEEN

(11) **EP 4 291 312 B1**
(45) Date de publication et mention de la délivrance du brevet: **04.02.2026**
(21) Numéro de dépôt: 21836245.7
(22) Date de dépôt: 22.12.2021
(51) Int. Cl.: A63B 69/32, A63B 69/20, A63B 71/06

(54) **DISPOSITIF CONNECTE POUR EQUIPER UN SAC DE FRAPPE**
ANSCHLUSSVORRICHTUNG ZUM ANBRINGEN AN EINEM STANZBEUTEL
CONNECTED DEVICE TO BE FITTED TO A PUNCHING BAG

(30) Priorité: 15.02.2021 FR 2101400
(43) Date de publication de la demande: 20.12.2023
(73) Titulaire: I-PERCUT, 81700 Appelle (FR)
(72) Inventeur: HUC, Maryline, 81700 Appelle (FR); HUC, Olivier, 81700 Appelle (FR)
(74) Mandataire: Bringer IP
(86) Numéro de dépôt international: PCT/IB2021/062172
(87) Numéro de publication internationale: WO 2022/172078

(56) Documents cités:
- WO-A1-2020/005829
- FR-A1- 3 052 984
- US-A1- 2009 048 069
- US-A1- 2015 094 191
- US-B1- 9 227 128
- US-B1- 9 931 539
- US-B2- 10 213 672
- US-B2- 9 782 652

## Description

La présente invention appartient au domaine des équipements pour l'exercice physique des sportifs et concerne plus particulièrement les sacs de frappe utilisés pour l'entrainement aux sports de combat.

Elle a pour objet un accessoire se présentant comme une housse apte à revêtir un sac de frappe traditionnel, à laquelle sont fixés des capteurs de pression en feuilles souples, associés à un système électronique, l'ensemble permettant à un utilisateur de disposer de données quantifiées relatives aux coups encaissés par le sac. Un autre objet de l'invention est un sac de frappe équipé dudit dispositif. Est également revendiqué un ensemble d'assistance à l'entrainement aux sports de combat, comprenant un ou plusieurs sacs de frappe connectés et interactifs.

Les pratiques désignées sous le nom de boxe font partie de la catégorie des sports de combat de percussion se focalisant sur les techniques de frappe. On peut citer notamment la boxe anglaise, la boxe américaine, la boxe française souvent appelée "savate", le kickboxing, la boxe féminine chinoise, ou encore le combat libre et le pancrace qui combinent des techniques de percussion et de préhension. Le karaté ou le taekwondo pratiqués en tant qu'activités sportives, sont aussi des disciplines de percussion. Ces nombreuses variantes sont définies par leurs cibles corporelles (visage, buste, jambes, ...) et par les armes corporelles utilisées : suivant les disciplines, les coups peuvent être exécutés avec les membres supérieurs (poing, coude) ou avec les membres inférieurs (pied, genou).

En général, lors des rencontres sportives et des compétitions, deux combattants s'affrontent en duel et tentent de neutraliser l'adversaire par des coups efficaces et précis. Il est bien évident que l'apprentissage de ces gestes techniques et l'entrainement physique ne peuvent pas être réalisés en conditions réelles, mais repose en grande partie sur des exercices incluant des séances de frappe sur des cibles non humaines. À ce titre, les sacs de boxe (ou sacs de frappe) remplissent une fonction importante dans l'entrainement des sportifs.

Les sacs de frappe, qu'ils soient statiques ou dynamiques, se présentent communément sous la forme d'un corps cylindrique garni d'un matériau amortissant, lequel est recouvert d'une enveloppe épaisse en cuir ou en matière textile, dotée d'une haute résistance aux coups répétés. Le sac peut être autoportant, et dans ce cas il est monté sur un socle lourd assurant la stabilité de l'équipement, avec ou sans articulation. Le sac peut au contraire être suspendu par une chaine à une potence, avec un lestage intégré assurant une bonne stabilité du sac lorsque des frappes puissantes sont portées.

Les sportifs professionnels ou amateurs qui cherchent à améliorer leur niveau et à perfectionner leur technique en utilisant de tels sacs de frappe, souhaitent pouvoir contrôler l'efficacité de leurs coups en termes de précision, de puissance, ou encore de rapidité. Pour cela, il est utile de pouvoir visualiser en temps réel, et/ou analyser à postériori les séances d'entrainement sur la base de données objectives, afin de quantifier des ressentis forcément subjectifs et d'adapter les séances en conséquence pour améliorer les performances.

Différents systèmes ont été proposés pour répondre à cette demande, dans lesquels des capteurs sont placés dans un sac de frappe. Par exemple, le document FR 2757410 décrit un sac de frappe dans lequel est intégrée une plaque incurvée supportant sur sa face intérieure des détecteurs de déformation, par exemple des capteurs d'extensométrie. Les détecteurs sont reliés à un système électronique apte à transmettre les signaux émis sous l'effet des impacts et à les enregistrer dans la mémoire d'un système informatique. À l'issue de la séance, le sportif peut consulter les données recueillies, telles que l'amplitude, la position et le nombre de coups portés sur la cible. Ce système nécessite un étalonnage préalable.

WO2013/040416 décrit un équipement comprenant un panneau sur lequel sont placés des tampons servant de cibles à frapper selon une séquence préétablie. Des bras s'étendant de part et d'autre du panneau sont reliés aux tampons et peuvent aussi être frappés. Chaque tampon est relié à un détecteur d'impact composé d'un accéléromètre et d'un outil de traitement du signal. Les données sont collectées par une unité de contrôle et envoyées sur un écran, pour une analyse de la séance d'entrainement. Bien qu'il soit présenté comme destiné à un entrainement à la boxe et aux arts martiaux, cet équipement relève en réalité du jeu de réflexe. Il n'est pas adapté à un entrainement selon les règles de la boxe.

Dans CA 2945293, est décrit un sac de frappe cylindrique qui comporte une pluralité de détecteurs d'impacts tels que des accéléromètres, qui sont montés le long d'un support occupant l'axe longitudinal du sac. Différentes zones figurant un adversaire sont représentées en couleur sur l'enveloppe du sac pour orienter les coups. Les signaux générés par les impacts sont pris en charge par un système électronique d'analyse et relayés via une connexion sans fil à une interface lisible par l'utilisateur qui peut prendre connaissance des paramètres de sa séance (quantité et puissance des coups).

Tous ces équipements dédiés à l'entrainement sont dotés d'un jeu de capteurs qui peuvent être agencés en réseau, et d'un système électronique transmettant les données recueillies par les capteurs à une unité centrale. Les capteurs peuvent être de différents types cités par exemple dans WO2013/192344 : gyroscopes, accéléromètres, détecteurs de champ magnétique. Peuvent être utilisés également des câbles ou des feuilles piézo-électriques, incorporés à l'intérieur de la structure cible. Les systèmes électroniques de ces équipements transmettent les données obtenues à une unité centrale (processeur ou micro-processeur) qui est configurée pour fournir à l'utilisateur un compte-rendu objectif de sa séance. De nombreuses applications logicielles sont d'ailleurs décrites visant à traiter divers paramètres des données et à afficher les résultats.

Avec le développement des technologies de communication, de multiples fonctionnalités d'usage sont désormais disponibles. Celles-ci intègrent la possibilité de comparer plusieurs séances entre elles, de consulter des programmes d'entrainements ou de les adapter à son gré. Par ailleurs, des systèmes interactifs ont fait leur apparition. Dans ce cas, l'équipement peut lui-même recevoir des consignes de l'unité centrale, de façon à émettre un signal lumineux ou sonore quand le temps entre deux coups est trop long, que l'impact a une puissance insuffisante, ou autre ... Par exemple, dans WO2013/192344, est décrit un système d'entrainement interactif dans lequel des capteurs fixés à un sac de frappe peuvent collecter des données concernant les coups portés à la cible, notamment la force des impacts, leur orientation, ou les temps de réaction. Le système peut être configuré pour que des signaux lumineux successifs soient émis aux endroits du sac où l'utilisateur doit frapper, selon une séquence d'entrainement préenregistrée dans l'unité centrale. Le document WO2020/005829 B1 concerne un système d'entraînement interactif comportant une pluralité de zones de frappe avec capteurs de force intégrés, montées sur une enveloppe souple destinée à être enroulée autour d'un sac de frappe.

Les sacs de frappe connectés décrits ci-dessus sont conçus comme des équipements intégrés, c'est-à-dire dans lesquels les capteurs sont incorporés à la structure du sac. En outre, les capteurs sont placés en position centrale ou du moins à distance de la surface externe du sac. Cet agencement présente plusieurs inconvénients. En effet, les éléments détecteurs sont par nature fragiles, d'autant qu'ils sont soumis à des chocs répétés, alors que le corps du sac est conçu pour résister durablement aux assauts des boxeurs. Les éléments détecteurs, même s'ils sont recouverts par un épais rembourrage, sont donc susceptibles de tomber en panne prématurément. Également, les câbles assurant les liaisons électriques peuvent se déconnecter. Leur réparation nécessite d'accéder à la structure interne, ce qui est malaisé, voire impossible sans détériorer le sac. De ce fait, un dysfonctionnement des organes de détection et de transmission des données peut amener à remplacer l'intégralité du sac de frappe. Par ailleurs, la précision dans la perception des impacts par des capteurs enfouis dans une épaisseur de rembourrage et sous une enveloppe extérieure, est problématique.

Un autre inconvénient est qu'il n'est pas possible de modifier l'emplacement des capteurs en fonction des zones cibles des frappes qui peuvent différer d'une discipline à l'autre, ou en fonction du schéma des exercices à réaliser.

En outre, l'acquisition de tels sacs connectés impose un investissement important. En effet, un sportif qui souhaite bénéficier d'un compte-rendu de son entrainement ou être guidé par un système interactif, doit acheter un sac de frappe complet, intégrant les capteurs et le système électronique associé. Les clubs de boxe possèdent déjà des sacs de frappe conventionnels et n'ont pas les moyens d'acquérir de nouveaux appareils, nettement plus onéreux.

Il existe donc un besoin de disposer d'un équipement d'entrainement aux sports de percussion, permettant aux pratiquants de bénéficier des fonctionnalités des sacs de frappe connectés mentionnées ci-dessus, qui soit robuste, facile à entretenir et bon marché.

En réponse à ce besoin, la demanderesse a développé un accessoire apte à revêtir un sac de frappe traditionnel, auquel sont assemblés tous les organes nécessaires pour détecter les impacts reçus sur le sac et transmettre les signaux générés à un processeur. Cet accessoire se présente comme une housse de forme similaire au sac qu'elle doit revêtir et se compose de deux gaines souples superposées entre lesquelles sont fixés des éléments capteurs en feuilles souples. On peut enfiler la housse sur le sac de frappe et la retirer sans difficulté pour en effectuer l'entretien ou réparer des éléments défectueux. La housse et ses capteurs souples épousent parfaitement la forme du sac de frappe, sans gêner l'utilisateur.

Ainsi, un objectif de la présente invention est d'offrir un dispositif permettant de transformer un sac de frappe de type commun, en un sac de frappe connecté apte à détecter des coups, à analyser différents paramètres significatifs, et à transmettre les résultats à un processeur. Un autre objectif est de disposer d'un équipement commode à installer, à retirer et à entretenir. Est particulièrement recherché un dispositif qui puisse être facilement échangé ou réparé. Un autre objectif de la présente invention est de permettre à l'utilisateur ou à son entraineur de disposer des données et paramètres quantifiés, non seulement après chaque séance, mais aussi en temps réel pendant l'exercice, par un affichage visible ou audible. Encore un objectif de la présente invention est de proposer un accessoire apte à émettre des signaux visibles ou audibles guidant l'utilisateur dans ses exercices, et de manière corollaire, apte à recevoir des commandes depuis l'unité centrale pour offrir une assistance à l'entrainement. Un autre objectif de l'invention est de proposer un accessoire de format adapté à tous types de sacs de boxe, qui soit pratique à utiliser, solide et accessible à tous par un prix de revient modéré.

Les inconvénients évoqués précédemment sont résolus et les objectifs ci-dessus sont atteints grâce à la présente invention ayant pour objet un équipement comprenant une housse de sac de frappe amovible, connectée et interactive.

Plus précisément, selon un premier aspect, la présente invention a pour objet un dispositif destiné à équiper un sac de frappe pour l'entrainement aux sports de combat de percussion comportant un corps cylindrique recouvert d'une enveloppe et des moyens de fixation en position verticale, le dispositif comprenant :
- une housse apte à contenir ledit sac de frappe, la housse étant formée de deux gaines superposées, l'une interne, l'autre externe, et comprenant des moyens de maintien détachables audit sac de frappe,
- une pluralité d'éléments cibles fixés entre les deux gaines, comprenant chacun au moins un capteur de pression relié électriquement à un boitier de gestion électronique,
- ledit boitier de gestion électronique comprenant des moyens de réception des données émanant de chacun des capteurs et des moyens de traitement desdites données,
- un système externe comprenant des moyens d'analyse des données reçues du boitier de gestion électronique, des moyens d'enregistrement, des moyens de stockage et des moyens d'édition desdites données et des résultats desdites analyses,
- des moyens de communication entre le boitier de gestion électronique et le système externe,
- des moyens d'alimentation électrique du boitier de gestion électronique et du système externe.

Le dispositif inventif comprend en premier lieu une housse conçue pour équiper un sac de boxe de type connu sur lequel les sportifs portent leurs coups, dont le corps globalement cylindrique est recouvert par une enveloppe protectrice. La housse selon l'invention, qui est indépendante du sac qu'elle a vocation à équiper et destinée à être enfilée par-dessus l'enveloppe du sac de frappe sans modifier aucunement ce dernier, présente donc également une forme cylindrique (ou tubulaire) et des dimensions définissant un volume intérieur apte à contenir ledit sac de frappe. Cette conformation est généralement réalisée lorsque la housse contient le sac de frappe, car de manière préférée elle est souple de par les matériaux qui la constituent, comme on le verra plus loin. Le caractère souple signifie qu'elle peut se déformer plastiquement avec un effort minime, par exemple sous l'effet de son propre poids, comme le fait une étoffe.

La housse comporte des moyens de maintien détachables au sac de frappe, de sorte qu'elle est amovible, c'est-à-dire qu'elle peut être installée et maintenue au sac, puis retirée autant que de besoin, simplement et rapidement, sans recourir à un outil. Elle est ouverte à l'une de ses extrémités (ou aux deux extrémités). De manière commode, une extrémité est fermée par un fond circulaire fixé à la gaine tubulaire, tandis que l'autre extrémité est munie d'un lien ou autre moyen de serrage ajustable pour assujettir solidement la housse au sac de frappe, et détachable pour que la housse conserve son caractère amovible et puisse être retirée instantanément à volonté.

Ainsi, selon une caractéristique du dispositif objet de l'invention, la housse comporte un corps tubulaire de diamètre sensiblement identique au diamètre du sac de frappe auquel elle est destinée, dont au moins une extrémité est ouverte et dotée d'un moyen de maintien détachable de la housse au sac de frappe.

La housse comporte deux gaines l'une interne, l'autre externe, insérées l'une dans l'autre de façon à réaliser une "double peau". La gaine interne est en contact avec l'enveloppe du sac de frappe, tandis que la gaine externe qui recouvre le tout, est visible de l'utilisateur. De manière avantageuse, les gaines sont faites en matériaux, souples et légèrement élastiques pour une parfaite adéquation à la forme du sac de frappe. On peut par exemple utiliser des matériaux textiles tissés ou tricotés (jersey), ou bien des matériaux habituellement employés en ameublement comme les cuirs naturels ou les cuirs synthétiques (similicuir, toile enduite, etc.). Ils sont choisis en outre pour avoir une résistance adéquate au regard de l'utilisation prévue. Les deux gaines peuvent être réalisées en une matière unique ou en deux matières, voire davantage, selon des critères pratiques ou esthétiques que l'homme du métier saura sélectionner.

Ainsi, selon une autre caractéristique du dispositif objet de l'invention, les gaines de la housse sont faites en matériaux, identiques ou différents, choisis parmi les textiles tissés, les textiles tricotés, les cuirs naturels ou les cuirs synthétiques.

Les deux gaines superposées réalisent deux couches de matériaux entre lesquelles sont placés les éléments cibles du dispositif. Ces éléments sont qualifiés de cibles du fait qu'ils occupent des emplacements en périphérie du sac de frappe que l'utilisateur va chercher à atteindre par des coups précis et puissants. Chaque élément cible comporte au moins un capteur de pression relié électriquement à un boitier de gestion électronique. Lorsqu'un coup efficace atteint un capteur, un signal électrique est généré et est transmis au boitier de gestion électronique, lequel enregistre les données s'y rapportant, notamment la position du capteur concerné, le temps, ou autres paramètres. Il va de soi que les éléments cibles, au nombre de trois au minimum, sont disposés à des emplacements appropriés en fonction du type de boxe pratiqué. De préférence, la housse selon l'invention comporte au moins cinq éléments cibles, et encore de préférence au moins huit éléments cibles.

Les éléments cibles sont conçus pour être fixés entre les deux gaines. Pour ce faire, ont été conçu des structures en feuilles souples, incorporant les capteurs de pression, également formés de feuilles souples. Par feuilles souples, on entend une structure ayant une faible épaisseur par rapport à sa surface, et qui peut se déformer plastiquement avec un effort minime, par exemple sous son propre poids (par opposition à un élément flexible qui possède des propriétés élastiques marquées). En d'autres termes, les éléments cibles ont une épaisseur et une souplesse qui permettent de les glisser entre les deux gaines sans créer d'aspérité de surface ou de zone dure susceptible de gêner ou de blesser les utilisateurs.

Par ailleurs, de manière particulièrement préférée, l'invention met en œuvre des capteurs de pression de type fournissant une réponse proportionnelle à la sollicitation subie, de sorte qu'on obtient une information quantifiée de la puissance du coup porté.

Ainsi, selon l'invention, le dispositif peut comprendre au moins trois éléments cibles structurés en feuilles souples, chacun comprenant un capteur de pression apte à délivrer un signal électrique proportionnel à la pression exercée sur lui.

Un mode de réalisation préféré de l'invention consiste à utiliser des capteurs de pression formés d'un film de matériau conducteur électrique sensible à la pression, ledit film étant placé entre deux feuilles conductrices reliées électriquement au boîtier de gestion électronique. Le film conducteur peut être du type dont la résistance varie en proportion inverse de la pression qu'il subit comme par exemple un film de polyoléfine (en particulier polypropylène ou polyéthylène) imprégné de noir de carbone qui le rend électriquement conducteur, tel qu'un film connu sous le nom commercial de Velostat^{™} ou Linqstat^{™}. Les feuilles conductrices peuvent quant à elles être réalisées à partir d'un film mince ou d'un tissu, en matériau conducteur ou incorporant des matériaux conducteurs. On peut par exemple employer des films métalliques (en aluminium ou autre) éventuellement renforcés d'une armature souple. On peut également utiliser un tissu composite de microfibres métalliques recouvertes d'un polymère. Des feuilles composites fabriquées à partir de fils de cuivre et de nickel tissés et noyés dans une couche mince de polyester sont particulièrement indiquées pour concilier les qualités requises de souplesse et de solidité. Ce type de matériau est habituellement utilisé dans le domaine médical, l'aéronautique et le spatial pour absorber le rayonnement magnétique des appareils.

Les feuilles conductrices sont en contact avec les deux faces du film conducteur sensible à la pression, sur toute leur surface. Elles sont reliées au boîtier de gestion électronique chacune par un fil assurant la connexion électrique. Le boitier de gestion électronique va ainsi pouvoir réceptionner les données émanant de chacun des capteurs (notamment mesures de pression, localisation, chronologie et intervalles de temps, ...) et en faire un premier traitement, comme il sera exposé en détail plus loin.

Les capteurs de pression inclus dans les éléments cibles peuvent avoir différentes formes et dimensions. On comprend que pour des raisons liées à leur fabrication, des formes régulières et symétriques sont préférées. On calibre en outre les dimensions en rapport avec la taille de l'arme en jeu (poing, pied, coude ou genou généralement).

Ainsi, selon un mode de réalisation avantageux de l'invention, les capteurs de pression ont une surface ronde ou carrée allant de 25 cm² à 100 cm². De préférence, la surface est comprise entre 50 cm² et 80 cm², et selon un mode particulier de réalisation, elle est de l'ordre de 64 cm².

Comme vu plus haut, les éléments cibles sont placés entre les deux gaines, à des emplacements adéquats. Il est avantageux de les fixer à la gaine interne, la gaine externe servant alors de protection à l'ensemble, par un moyen permettant de les maintenir fermement en place, mais autorisant aussi le retrait de l'un ou de plusieurs d'entre eux lorsqu'il faut les réparer ou les remplacer.

C'est pourquoi, conformément à l'invention, les éléments cibles sont solidarisés à la gaine interne à distance les uns des autres, par un moyen de fixation choisi parmi une couture, une bande agrippante, un adhésif, une soudure, ou une combinaison de ceux-ci.

Le pratiquant devant frapper les différents éléments cibles pour déclencher une mesure de pression, alors que ceux-ci sont masqués dans la housse, il convient de prévoir des repères perceptibles visuellement. Selon un mode de réalisation, on peut simplement imprimer sur la gaine externe des motifs à viser, par exemple en forme de cibles ou figurant le corps d'un adversaire. On prendra bien soin de faire correspondre ces motifs avec les éléments cibles sous-jacents.

Dans une variante particulièrement intéressante du dispositif objet de l'invention, celui-ci peut émettre des signaux lumineux ayant pour fonction de guider le pratiquant dans ses exercices, de manière dynamique. Le principe est d'indiquer à quel endroit du sac de frappe et à quel moment il convient de porter des coups, en allumant des signaux lumineux selon une séquence donnée.

Pour ce faire, les éléments cibles du dispositif objet de l'invention peuvent comprendre chacun au moins un émetteur lumineux relié électriquement au boitier de gestion électronique. Il est alors possible d'allumer ces émetteurs selon un schéma prédéterminé, afin d'inciter l'utilisateur à porter ses coups à certains endroits du sac de frappe.

Dans un mode de réalisation préféré, les émetteurs lumineux sont des diodes électroluminescentes (DEL) ou des segments de fibres optiques, activables par le système externe via le boitier de gestion électronique.

Le schéma d'excitation des émetteurs lumineux peut être piloté depuis le système externe via le boitier de gestion électronique, selon une séquence et à une cadence pré-définies, qui peuvent être choisies par l'utilisateur. En pratique, le système externe peut être configuré pour offrir un choix de séquences préenregistrées, ou bien pour générer des séquences aléatoires. Dans le cadre de ces séances d'exercices dirigés, il peut être fructueux de mettre en regard, le schéma d'une séquence avec les données reçues depuis les capteurs de pression, de manière synchronisée et localisée, ce qui nécessite que les moyens de commande des émetteurs lumineux soient couplés avec les moyens de traitement des données émanant des capteurs de pression.

C'est pourquoi, le système externe du dispositif selon l'invention comprend avantageusement des moyens de commande des émetteurs lumineux de chacun des éléments cibles, couplés avec les moyens de traitement des données émanant des capteurs de pression.

Du fait de l'usage agressif et prolongé auquel le dispositif inventif est destiné, il est recommandé de protéger au mieux les éléments cibles et de connectique, sans limiter son caractère ergonomique ni en compliquer le démontage qui permet d'intervenir rapidement en cas de panne. C'est une des raisons pour lesquelles il est préconisé de recouvrir les éléments cibles d'un feuillet, par exemple en polymère, qui sera transparent dans le cas où des émetteurs lumineux sont utilisés. De même, il est recommandé de prévoir des tubes dans lesquels on peut faire coulisser les fils électriques circulant entre le boitier de gestion électronique et les éléments cibles. Ces tubes peuvent être en tissus, en matière plastique ou autre, et sont maintenus appliqués contre la gaine interne de la housse. Ils peuvent être fixés directement sur la gaine interne, par exemple cousus, collés, agrafés, fixés par un lien. Les tubes provenant chacun d'un élément cible convergent vers le boitier de gestion électronique, jouant de la sorte à la fois un rôle de guidage et de protection.

Ainsi, selon une caractéristique préférée de l'invention, les éléments cibles sont recouverts d'une pochette de protection et, pour chacun d'eux, les capteurs de pression, et le cas échéant ledit au moins un émetteur lumineux, sont reliés au boîtier de gestion électronique par des fils électriques qui sont glissés dans un tube maintenu appliqué contre la gaine interne de la housse.

Selon une autre caractéristique préférée de l'invention, la gaine externe de la housse est munie d'un compartiment apte à contenir le boitier de gestion électronique, les tubes de maintien des fils électriques étant agencés convergents vers ledit compartiment. Ce compartiment peut être judicieusement placé à l'intérieur de la gaine externe et de manière à se trouver à l'arrière du sac de frappe.

Toujours dans l'objectif de permettre un montage et un démontage rapide du dispositif, des moyens de connexion électrique dissociables sont préférés dans le cadre de l'invention. C'est pourquoi, selon une variante d'exécution, le boitier de gestion électronique est doté d'au moins une broche de connexion avec les capteurs de pression et les émetteurs lumineux s'ils existent. Les câbles reliés aux capteurs de pression et les ceux reliés aux émetteurs lumineux peuvent être unis en un seul faisceau connecté par une broche unique, ou bien en deux faisceaux connectés par deux broches distinctes. Le boitier de gestion électronique peut être relié au réseau électrique, mais dispose avantageusement d'une alimentation autonome, telle qu'une batterie rechargeable. En outre, la liaison avec le système externe peut être assurée par une technologie sans fil.

Ainsi, selon une caractéristique préférée de l'invention, le boitier de gestion électronique peut être doté d'un ou de plusieurs des moyens suivants :
- i) d'au moins une broche de connexion aux capteurs de pression et aux émetteurs lumineux s'ils existent ;
- ii) d'un module électronique de communication sans fil avec le système externe ; et
- iii) d'un moyen d'alimentation autonome.

Comme exposé précédemment, le dispositif d'assistance à l'entrainement selon l'invention prend toute son utilité du fait qu'il est en relation avec un système externe permettant le traitement de différentes données, leur transmission, leur enregistrement, et qu'il est également capable de piloter le boitier de gestion électronique et d'exécuter des fonctionnalités et de programmes variés. Le système est qualifié d'externe en ce qu'il est physiquement distinct des autres organes composant le dispositif (à savoir essentiellement la housse et l'unité de gestion électronique). Il est toutefois en liaison avec ceux-ci par des moyens de communication, qui peuvent être électriques dans le cas d'une liaison filaire, mais qui seront le plus souvent réalisés sans fil, par ondes électromagnétiques. Ce type d'équipement appartient à la catégorie des objets dits "connectés". Il comprend une interface utilisateur facile d'accès, conviviale et ergonomique, généralement un écran et un clavier, ou un écran tactile.

Ainsi, selon un mode de réalisation préféré du dispositif objet de l'invention, le système externe est une unité centrale d'un ordinateur portable, ou un téléphone mobile doté d'un microprocesseur embarqué (de type smartphone), ou une plateforme web, comprenant des moyens de communication sans fil (par exemple par la technologie Bluetooth ou Wifi) avec le boitier de gestion électronique, et qui est configuré pour exécuter des applications dédiées à l'assistance à l'entrainement aux sports de combat de percussion. Des applications très variées peuvent être conçues et mises en œuvre autant que de besoin, et au gré des pratiquants, en fonction de leur niveau, de leurs objectifs de progression, du type de sport, de leurs goûts personnels, ou autres.

Notamment, dans le cadre de l'utilisation du dispositif objet de l'invention, le système externe peut être configuré pour exécuter une ou plusieurs applications d'assistance à l'entrainement aux sports de combat de percussion. Celles-ci peuvent être choisies parmi :
- une application rendant compte des paramètres puissance - rapidité - précision de chaque impact sur un des capteurs de pression durant une séance ;
- une application rendant compte des variations desdits paramètres entre des séances échelonnées dans le temps ;
- une application activant les émetteurs lumineux selon différentes séquences ;
- une application mettant en regard les séquences d'activation des émetteurs lumineux et les paramètres puissance - rapidité - précision des impacts sur les capteurs de pression correspondants durant une séance ;
- une application de comparaison des performances avec un champion, d'autres pratiquants ou avec soi-même à différents moments ;
- application fournissant des programmes d'entrainement.

On l'aura compris, le dispositif décrit précédemment peut convenir à la plupart des modèles de sacs de frappe existants. Tous les éléments sont dissociables les uns des autres et interchangeables, la housse seule devant être adaptée à la dimension du sac à équiper. On pourra donc transformer sans difficulté et rapidement un sac de frappe conventionnel en sac de frappe connecté en l'équipant tout simplement du dispositif décrit ci-dessus, avec, un encombrement minimal. Le service après-vente et les réparations éventuelles sont grandement facilités, d'autant qu'on peut remplacer séparément le boitier de gestion électronique ou la housse (voire un seul élément cible). Une fonction dédiée au service de maintenance peut en outre être prévue, permettant de collecter les données d'autocontrôle des sacs de frappe et d'assurer sans délai l'entretien en bon état.

C'est pourquoi, selon un deuxième aspect, la présente invention a pour objet un sac de frappe pour l'entrainement aux sports de combat de percussion comportant un corps cylindrique recouvert d'une enveloppe et des moyens de fixation en position verticale, lequel sac est équipé d'un dispositif tel que décrit précédemment.

Le sac de frappe selon l'invention peut comprendre des moyens de suspension à un support ou des moyens de maintien en appui sur le sol. De manière connue, les moyens de suspension peuvent être des chaines, des cordes ou autre, munies de crochets coopérant avec un anneau solidaire d'un support (plafond, poutre, portique, ...). Pour un appui sur le sol, différents types de pied existent, lestés ou fixés, avec articulation, ... La housse du dispositif sera adaptée pour tenir compte de la géométrie du sac concerné, les éléments cibles en particulier devant être disposés à des emplacements adéquats. Les moyens de maintien de la housse au sac de frappe seront aussi modifiés en conséquence. Une personne du métier saura réaliser ces ajustements sans difficulté.

Un sac de frappe classique équipé d'un dispositif selon l'invention devient alors littéralement interactif. Il est autonome, personnalisé et ludique. Il est en outre accessible au plus grand nombre de pratiquants du fait de son faible coût.

Selon un troisième aspect, la présente invention a pour objet un ensemble interconnecté d'assistance à l'entrainement aux sports de combat de percussion, lequel comprend au moins deux sacs de frappe équipés chacun d'un dispositif comme décrit précédemment, les systèmes externes desdits dispositifs comprenant des moyens de connexion à distance et de synchronisation entre eux. Il est précisé que le terme "interconnecté" exprime le fait que les différents éléments composant l'ensemble ont la possibilité d'être connectés entre eux, c'est-à-dire en relation de communication, ou de ne pas faire usage de cette option.

Grâce à cette disposition, il est possible de réaliser des entrainements individuels interactifs et sur mesure ainsi que des séances collectives. Il est également possible de piloter plusieurs dispositifs à l'aide d'un système externe centralisé unique auquel chaque utilisateur peut se connecter. Là encore, la simplicité et l'investissement limité que représente le dispositif permettent à chaque sportif et/ou aux clubs de s'équiper pour pratiquer dans ce cadre.

Ainsi, selon une variante de mise en œuvre, l'ensemble interconnecté d'assistance à l'entrainement aux sports de combat de percussion comprend au moins deux sacs de frappe équipés chacun d'un dispositif selon l'invention, les boitiers de gestion électronique desdits dispositifs étant dotés de moyens de communication avec un système externe unique centralisé.

Selon une caractéristique avantageuse, le ou les systèmes externes desdits ensembles interconnectés d'assistance à l'entrainement sont configurés pour exécuter une ou plusieurs applications interactives d'assistance à l'entrainement aux sports de combat de percussion. Les applications interactives peuvent être choisies par exemple parmi :
- des applications pour l'entrainement commun de plusieurs utilisateurs, côte à côte ou depuis des lieux différents ;
- des applications de compétition de précision, vitesse, puissance ;
- des applications de compétition d'enchainements de séquences.

La présente invention sera mieux comprise et des détails en relevant apparaîtront à la lumière de la description qui va être faite, en relation avec les figures annexées.
[Fig.1] est une vue générale d'un sac de frappe équipé d'un dispositif selon l'invention.
[Fig.2] est une vue de la gaine interne d'un dispositif selon l'invention.
[Fig.3] est une représentation de la gaine interne d'un dispositif selon l'invention, comportant un élément cible.

### EXEMPLE 1

Selon le mode de réalisation illustré, le dispositif d'assistance à l'entrainement aux sports de combat de percussion est représenté sur la [Fig.1] équipant un sac de frappe 100. On peut voir la housse 1, du moins la gaine externe 22 de celle-ci, qui recouvre le corps cylindrique du sac de frappe 100. L'enveloppe du sac de frappe 100 est visible dans sa partie supérieure. Le sac comporte des moyens de fixation en position verticale, par suspension à une poutre ou autre support 200, à l'aide de trois chaines 101, accrochées à un anneau 102 de type mousqueton ou autre, facilement amovible.

La housse 1 comprend un corps tubulaire 13 et un fond 14 circulaire fermant son extrémité inférieure (orientation décrite dans l'utilisation illustrée ici). L'extrémité supérieure est ouverte tout en étant munie d'un cordon 15 passant dans une coulisse 16 permettant de maintenir la housse 1 par serrage et de la libérer instantanément à volonté. La housse 1 est formée de deux gaines superposées, l'une interne 11, l'autre externe 12, représentées respectivement aux [Fig.1] et [Fig.2]. Les gaines 11, 12 sont ici en jersey extensible, la gaine interne 11 étant commodément de couleur claire, ce qui facilite le patronage et le montage des divers éléments lors de la fabrication, et la gaine externe 12 étant uniformément noire. Cette gaine 12 peut comporter une impression colorée, par exemple un logo ou autre signe distinctif, ou un motif à caractère esthétique. Une autre motivation dans le choix d'une couleur uniforme et sombre est d'obtenir un contraste net avec un signal lumineux émis sous la gaine externe 12, et visible à travers les mailles du textile, comme il sera décrit plus loin.

Les deux gaines 11 et 12 sont enfilées l'une dans l'autre, de sorte que la housse 1 comporte deux couches superposées. Elles sont solidarisées entre elles par une couture ou par une bande agrippante, des boutons-pression ou autre, assurant leur positionnement relatif correct. Le corps tubulaire 13 de la housse 1 est d'un diamètre comparable au corps du sac de frappe 100 de sorte qu'il en épouse la forme et reste plaqué contre lui grâce à l'élasticité du textile utilisé. Une des gaines comporte un compartiment dans le quel sera placé le boîtier de gestion électronique 3. De manière pratique, le compartiment est une poche cousue au sommet et à l'arrière de la gaine externe 12.

Le dispositif comprend une pluralité d'éléments cibles 2 fixés à la gaine interne 11 représentée à la [Fig.2] (sans la gaine externe 12 par soucis de clarté). Les éléments cibles 2 sont structurés en feuilles souples, c'est-à-dire de faible épaisseur et adoptant la conformation du sac contre lequel ils sont appliqués, une fois le dispositif installé. En d'autres termes, ils sont placés entre les deux gaines, sans former de surépaisseur notable par l'utilisateur, d'autant qu'ils se plaquent en s'incurvant contre la gaine interne 11, par le simple appui de la gaine externe 12. Huit éléments cibles sont ici disposés à distance les uns des autres, en trois groupes dont les emplacements correspondent aux parties du corps d'un adversaire (tête, torse, jambes).

Chaque élément cible 2 comprend un capteur de pression 2. Les capteurs de pression eux-mêmes structurés en feuilles souples, sont fabriqués à l'aide d'un film 22 de matériau conducteur électrique sensible à la pression, pris en sandwich entre deux feuilles 23 conductrices qui sont reliées électriquement au boîtier de gestion électronique 3. Le film 22 conducteur est constitué de film Linqstat^{™}, dont la résistance varie en proportion inverse de la pression qu'il subit. En d'autres termes, un coup asséné sur ce matériau va entrainer une diminution de la résistance du film 22, et le passage d'un courant entre les deux feuilles 23 métalliques d'autant plus important que le coup sera violent. Ainsi, le signal généré est proportionnel à la pression exercée et fournit des renseignements quantitatifs sur les coups donnés par l'utilisateur. Dans le présent exemple, on a utilisé des carrés de film 22 de Linqstat^{™}, d'une épaisseur de 0,12 mm et de 10 cm de côté. Les deux feuilles 23 conductrices sont constituées de tissu conducteur en microfibres de cuivre et nickel enrobées de polyester, commercialisé sous la marque Nasafes^{™}, d'une épaisseur de 0,10 mm et de 8 cm de côté. Elles sont placées centrées et cousues au-dessus et au-dessous du film 22, en contact avec celui-ci. Chaque feuille 23 est reliée au boîtier de gestion électronique par un câble électrique 26 pour l'une, 27 pour l'autre, dont l'extrémité est dénudée sur quelques centimètres et cousue au point zigzag 28 directement sur le tissu, de préférence dans un angle des feuilles 23, afin que la connexion reçoive le moins possible d'impacts. Les capteurs de pression 2, une fois assemblés, peuvent être glissés dans une pochette 25 en matière plastique, par exemple en polychlorure de vinyle souple, et fixés cousus sur la gaine interne 11 par quelques séries de points réparties judicieusement, par exemple en bordure du film 22.

Les deux fils électriques 26 et 27 sont reliés au boitier de gestion électronique 3, auquel ils arrivent en circulant à la surface de la gaine interne 11 dans un tube 6 de protection et de guidage. Le tube 6, en tissu ou en matière plastique souple, est maintenu appliqué contre la gaine interne 11 par une couture continue ou intermittente. Un tube 6 est prévu au départ de chaque élément cible 2, et tous convergent vers le boitier de gestion électronique 3. Ils sont commodément réunis dans une broche 31 permettant de connecter et déconnecter le faisceau des fils électriques 26 et 27 d'un seul geste au boitier de gestion électronique 3 via un port 32 apte à recevoir cette broche.

Le boitier de gestion électronique 3 comprend des moyens de réception des données émanant de chacun des capteurs 21 (données brutes). Il est doté d'une carte électronique comportant un convertisseur analogique, de sorte que le signal électrique reçu d'un capteur, proportionnel à la pression exercée, est transformé en une donnée quantitative. Le boitier de gestion électronique 3 comprend également des moyens de traitement des données reçues. Ce traitement est généralement plutôt un prétraitement peu complexe, qui peut consister notamment à associer chaque valeur de pression avec la référence du capteur concerné, avec un temps repéré par rapport à un temps initial ou par rapport au temps de réception de la valeur de pression précédente sur un quelconque des capteurs ou sur le même capteur.

Le boitier de gestion électronique 3 comporte aussi des moyens pour transmettre les données brutes et/ou les résultats des prétraitements effectués à un système externe plus élaboré, grâce à un module électronique de communication sans fil. Le système externe est capable de recevoir et d'enregistrer les données brutes ou prétraitées transmises par le boitier de gestion électronique 3. Il est également apte à fournir des analyses complexes des données, de les comparer avec des données de référence préalablement enregistrées et d'effectuer toute une série d'opérations utiles aux utilisateurs.

Le boitier de gestion électronique 3 intègre en outre un moyen d'alimentation, tel qu'une batterie rechargeable ayant une autonomie de plusieurs heures, de préférence d'au moins 8 heures et encore mieux d'au moins 12 heures. Un témoin de charge est visible, soit sur le boitier lui-même, soit sur un écran d'affichage du système externe. Un signal d'alerte de faible charge, visuel ou sonore, peut être installé également. La batterie rechargeable peut être chargeable in situ, ou bien elle peut être un accumulateur amovible qui peut être remplacé ou rechargé hors du boitier.

### EXEMPLE 2

Le dispositif présenté à l'exemple 1 peut être réalisé selon une variante dans laquelle l'utilisateur est guidé dans ses séances d'entrainement par des consignes lumineuses apparaissant sur le sac de frappe. Dans cet exemple, les éléments cibles 2 comprennent chacun un émetteur lumineux 24, qui est relié électriquement au boitier de gestion électronique 3. En l'occurrence, des diodes électroluminescentes (DEL) sont utilisées, choisies avec une puissance suffisante pour être à travers le tissu de la gaine externe 12. Elles sont fixées au centre de l'une des feuilles 23 des éléments cibles 2 par une couture ou un autre moyen, et sont recouvertes d'un petit capuchon 30 transparent afin de les protéger des chocs, mais aussi de protéger la gaine externe 12. Elles sont reliées électriquement au boitier de gestion électronique 3 par des câbles 29, qui circulent depuis chaque élément cible 2 à travers les tubes 6 précédemment décrits. Les câbles 29 sont rassemblés en faisceau, lequel est relié via une broche 33 de connexion coopérant avec un port 34 prévu sur le boitier de gestion électronique 3.

On commande l'allumage des émetteurs lumineux à partir du système externe selon une séquence qui peut être sélectionnée par l'utilisateur à partir d'une interface, par exemple sur un écran tactile, dans une base de séquences préenregistrées. La couleur de la lumière émise peut être modifiée par le biais d'une application adéquate.

Les moyens de commande des DEL sont couplés avec les moyens de traitement des données émanant des capteurs de pression, et le système externe est configuré pour mettre en regard les paramètres de la séquence des consignes lumineuses et les données reçues relatives aux pressions (données brutes et données prétraitées) pour réaliser l'analyse des séances, avec par exemple des fonctions telles que :
- fonction suiveur (rapidité, puissance),
- chronométrage (rapidité, endurance),
- enchaînements prédéfinis (exercices techniques).

Le sac de frappe devient alors littéralement interactif.

### EXEMPLE 3

Le système externe est conçu pour offrir, en association avec la housse connectée décrite aux exemples précédents, de multiples fonctionnalités, qui sont destinées aux utilisateurs, tant sportifs amateurs que professionnels, à leurs entraineurs ou aux animateurs de salles de boxe. Les utilisateurs ont accès à ces fonctionnalités et aux applications mobiles installées sur le système externe (compatibles avec Apple et Android), par le biais d'un écran et de touches de commande (clavier physique ou tactile). Le système externe peut en particulier être une plateforme web, un smartphone, un ordinateur ou une tablette.

Le traitement des données relevées par les capteurs est effectué en traduisant ces données en valeurs chiffrées mesurant trois paramètres : puissance, rapidité, précision. L'analyse subséquente est réalisée par une application configurée pour quantifier :
- La puissance d'un impact et sa précision ;
- La quantité d'effort sur une séance ;
- La rapidité d'exécution d'un enchaînement ;
- L'efficacité d'une technique ;
- La qualité d'un entraînement ;
- La progression au fil des entrainements.

Les données et résultats d'analyse sont enregistrées ce qui offre la possibilité de comparer les performances d'une séance ou d'une saison à l'autre.

Le système externe peut être configuré pour offrir différentes modalités et para-métrages au choix, notamment :
- contrôle du bon fonctionnement des capteurs et des DEL lors de la connexion et rapport d'état à l'unité externe ;
- mise en veille automatique ;
- récupération des valeurs issues des capteurs et envoi en temps réel au smartphone connecté par Bluetooth ;
- exécution d'une séquence d'allumage des DEL, pilotée à partir du smartphone.

Dans une variante de réalisation, il est possible de paramétrer les couleurs des DEL cibles s'allumant via un programme envoyé par le smartphone. Dans ce cas des diodes RGB sont fixées aux éléments cibles (avec le câblage correspondant). L'intérêt de cette disposition est d'indiquer par une couleur prédéfinie qu'elle arme doit venir frappe la cible concernée.

De nombreuses actions peuvent être pilotées depuis le système externe, par une application mobile chargeable sur un smartphone, telles que :
- synchronisation utilisateur / plateforme web (avatar, statistiques, préférences) ;
- autorisation d'utilisation via une clé numérique fournie par la plateforme web ;
- création de son profil d'utilisateur ;
- gestion de l'enchaînement des programmes ;
- gestion des temps de pause entre deux séquences ;
- enregistrement d'un enchaînement exécuté sur le sac de frappe et envoi sur la plateforme web ;
- option de fonctionnement en mode déconnecté du web (offline web) ;
- abonnement à des programmes d'entrainement.

### EXEMPLE 4

Un ensemble interconnecté composé de plusieurs sacs de frappe équipés chacun d'une housse 1 et d'un boitier 3 connectés, est configuré pour fonctionner en réseau interactif, grâce à une plateforme web offrant de nombreuses possibilités et notamment de :
- créer son profil d'utilisateur ;
- s'abonner à des programmes d'entrainement et de coaching ;
- participer à des défis ;
- créer des programmes (partition sur trois critères possible : type de coups, code couleur indiquant l'arme corporelle à utiliser sur une cible, temps entre 2 coups) ;
- partager des programmes créés ;
- consulter ses statistiques.

Cette liste est non exhaustive. De multiples autres fonctionnalités peuvent être prévues et ajoutées pour faire évoluer l'étendue des possibilités offertes. L'invention est définie par les revendications jointes.

## Revendications

1. Dispositif destiné à équiper un sac de frappe (100) pour l'entrainement aux sports de combat de percussion comportant un corps cylindrique recouvert d'une enveloppe et des moyens de fixation en position verticale, le dispositif étant **caractérisé en ce qu'**il comprend :
- une housse (1) présentant une forme tubulaire formée de deux gaines superposées, l'une interne (11), l'autre externe (12), et des dimensions définissant un volume intérieur apte à contenir ledit sac de frappe, ladite housse comprenant une extrémité fermée par un fond circulaire et une extrémité ouverte munie d'un moyen de serrage ajustable configuré pour assujettir ladite house audit sac de frappe, ladite housse (1) comprenant des moyens de maintien détachables audit sac de frappe,
- une pluralité d'éléments cibles (2) fixés entre les deux gaines (11, 12), comprenant chacun au moins un capteur de pression (21) relié électriquement à un boitier de gestion électronique (3), lesdits éléments cibles (2) étant recouverts d'une pochette (25) de protection, lesdits capteurs de pression (21) étant reliés au boitier de gestion électronique par des fils électriques (26) glissés dans un tube (6) maintenu appliqué contre la gaine interne (11) de la housse (1),
- le boitier de gestion électronique (3) comprenant des moyens de réception des données émanant de chacun des capteurs (21) et des moyens de traitement desdites données,
- un système externe comprenant des moyens d'analyse des données reçues du boitier de gestion électronique (3), des moyens d'enregistrement, des moyens de stockage et des moyens d'édition desdites données et des résultats desdites analyses,
- des moyens de communication entre ledit boitier de gestion électronique et le système externe,
- des moyens d'alimentation électrique dudit boitier de gestion électronique et du système externe.

2. Dispositif selon la revendication 1, **caractérisé en ce que** les gaines (11, 12) de la housse (1) sont faites en matériaux, identiques ou différents, choisis parmi les textiles tissés, les textiles tricotés, les cuirs naturels ou les cuirs synthétiques.

3. Dispositif selon l'une des revendications précédentes, **caractérisé en ce qu'**il comprend au moins trois éléments cibles (2) structurés en feuilles souples, chacun comprenant un capteur de pression (21) apte à délivrer un signal électrique proportionnel à la pression exercée sur lui.

4. Dispositif selon la revendication précédente, **caractérisé en ce que** les capteurs de pression (21) sont formés d'un film (22) de matériau conducteur électrique dont la résistance varie en proportion inverse de la pression qu'il subit, ledit film étant placé entre deux feuilles (23) conductrices reliées électriquement au boîtier de gestion électronique.

5. Dispositif selon la revendication précédente, **caractérisé en ce que** les capteurs de pression (21) ont une surface ronde ou carrée allant de 25 cm² à 100 cm².

6. Dispositif selon l'une des revendications précédentes, **caractérisé en ce que** les éléments cibles (2) sont solidarisés à la gaine interne (11) à distance les uns des autres, par un moyen de fixation choisi parmi une couture, une soudure, un adhésif, une bande agrippante, ou une combinaison de ceux-ci.

7. Dispositif selon l'une quelconque des revendications précédentes, **caractérisé en ce que** les éléments cibles (2) comprennent en outre chacun au moins un émetteur lumineux (24) relié électriquement au boitier de gestion électronique (3).

8. Dispositif selon la revendication précédente, **caractérisé en ce que** les émetteurs lumineux (24) sont des diodes électroluminescentes ou des segments de fibres optiques, activables par le système externe via le boitier de gestion électronique (3).

9. Dispositif selon l'une des revendications 7 ou 8, **caractérisé en ce que** le système externe comprend des moyens de commande des émetteurs lumineux (24) de chacun des éléments cibles (2), couplés avec les moyens de traitement des données émanant des capteurs de pression (21).

10. Dispositif selon l'une quelconque des revendications précédentes, **caractérisé en ce que** la gaine externe (12) de la housse (1) est munie d'un compartiment apte à contenir le boitier de gestion électronique (3).

11. Dispositif selon l'une des revendications précédentes, **caractérisé en ce que** le boitier de gestion électronique (3) est doté i) d'au moins une broche de connexion aux capteurs de pression (21) et aux émetteurs lumineux (25) s'ils existent ; ii) d'un module électronique de communication sans fil avec le système externe ; et iii) d'un moyen d'alimentation autonome.

12. Dispositif selon l'une quelconque des revendications précédentes, **caractérisé en ce que** le système externe est une unité centrale d'un ordinateur portable, ou un téléphone mobile doté d'un microprocesseur embarqué, ou une plateforme web, comprenant des moyens de communication sans fil avec le boitier de gestion électronique (3), et qui est configuré pour exécuter des applications dédiées à l'assistance à l'entrainement aux sports de combat de percussion.

13. Dispositif selon la revendication précédente, **caractérisé en ce que** le système externe est configuré pour exécuter une ou plusieurs applications d'assistance à l'entrainement aux sports de combat de percussion, choisies parmi :
- une application rendant compte des paramètres puissance - rapidité - précision de chaque impact sur un des capteurs de pression durant une séance ;
- une application rendant compte des variations desdits paramètres entre des séances échelonnées dans le temps ;
- une application activant les émetteurs lumineux selon différentes séquences ;
- une application mettant en regard les séquences d'activation des émetteurs lumineux et les paramètres de puissance, rapidité et précision des impacts sur les capteurs de pression correspondants durant une séance ;
- une application de comparaison des performances avec un champion, d'autres pratiquants ou avec soi-même à différents moments ;
- application fournissant des programmes d'entrainement.

## Patentansprüche

1. Vorrichtung zum Einbau in einen Boxsack (100) für das Training in Kampfsportarten, bestehend aus einem zylindrischen Körper, der mit einer Hülle ummantelt ist, und Mitteln zur Befestigung in vertikaler Position, worin die Vorrichtung **dadurch gekennzeichnet ist, dass** diese umfasst:
- eine Hülle (1) mit einer röhrenförmigen Gestalt, die aus zwei übereinanderliegenden Ummantelungen besteht, einer inneren (11) und einer äußeren (12), und Abmessungen, die ein Innenvolumen definieren, das den Boxsack aufnehmen kann, worin die Hülle ein durch einen kreisförmigen Boden geschlossenes Ende und ein offenes Ende mit einer einstellbaren Befestigungsvorrichtung aufweist, die ausgestaltet ist, dass sie die Hülle am Boxsack befestigt, worin die Hülle (1) eine Vorrichtung zur lösbaren Befestigung am Boxsack aufweist,
- mehrere Zielelemente (2), die zwischen den beiden Ummantelungen (11, 12) angebracht sind, die jeweils mindestens einen Drucksensor (21) umfassen, der mit einer elektronischen Steuereinheit (3) elektrisch verbunden ist, worin die Zielelemente (2) von einer Schutzhülle (25) bedeckt sind und die Drucksensoren (21) über elektrische Drähte (26), die in ein an der inneren Ummantelung (11) der Hülle (1) befestigtes Rohr (6) eingeführt sind, mit der elektronischen Steuereinheit verbunden sind,
- worin die elektronische Steuereinheit (3) Mittel zum Empfangen von Daten umfasst, die von jedem der Sensoren (21) kommen, und Mittel zum Verarbeiten dieser Daten umfasst,
- ein externes System mit Mitteln zum Analysieren der von der elektronischen Steuereinheit (3) empfangenen Daten, Mitteln zum Aufzeichnen, Speichern und Ausgeben dieser Daten und der Ergebnisse dieser Analysen,
- Mittel zur Kommunikation zwischen der elektronischen Steuereinheit und dem externen System,
- Mittel zur elektrischen Versorgung der elektronischen Steuereinheit und des externen Systems.

2. Vorrichtung nach Anspruch 1, **dadurch gekennzeichnet, dass** die Ummantelungen (11, 12) der Abdeckung (1) aus identischen oder unterschiedlichen Materialien bestehen, die aus gewebten Textilien, gestrickten Textilien, Naturleder oder Kunstleder ausgewählt sind.

3. Vorrichtung nach einem der vorstehenden Ansprüche, **dadurch gekennzeichnet, dass** diese mindestens drei Zielelemente (2) umfasst, die in flexiblen Lagen strukturiert sind und jeweils einen Drucksensor (21) umfassen, der ein elektrisches Signal liefern kann, das proportional zu dem auf ihn ausgeübten Druck ist.

4. Vorrichtung nach dem vorstehenden Anspruch, **dadurch gekennzeichnet, dass** die Drucksensoren (21) aus einer elektrisch leitfähigen Materialschicht (22) bestehen, deren Widerstand sich umgekehrt proportional zum auf sie ausgeübten Druck ändert, worin die Schicht zwischen zwei leitfähigen Lagen (23) angeordnet ist, die mit der elektronischen Steuereinheit elektrisch verbunden sind.

5. Vorrichtung nach dem vorstehenden Anspruch, **dadurch gekennzeichnet, dass** die Drucksensoren (21) eine runde oder quadratische Fläche von 25 cm² bis 100 cm² aufweisen.

6. Vorrichtung nach einem der vorstehenden Ansprüche, **dadurch gekennzeichnet, dass** die Zielelemente (2) in einem Abstand voneinander an der inneren Ummantelung (11) befestigt sind, und zwar mittels einer Befestigungsvorrichtung, ausgewählt unter einer Naht, einer Schweißnaht, einem Klebstoff, einem Kratzband oder einer Kombination davon.

7. Vorrichtung nach einem der vorstehenden Ansprüche, **dadurch gekennzeichnet, dass** die Zielelemente (2) jeweils mindestens einen Lichtemitter (24) umfassen, der mit der elektronischen Steuereinheit (3) elektrisch verbunden ist.

8. Vorrichtung nach einem der vorstehenden Ansprüche, **dadurch gekennzeichnet, dass** die Lichtemitter (24) Leuchtdioden oder Lichtleitersegmente sind, die durch das externe System über die elektronische Steuereinheit (3) aktiviert werden können.

9. Vorrichtung nach einem der Ansprüche 7 oder 8, **dadurch gekennzeichnet, dass** das externe System Mittel zum Steuern der Lichtemitter (24) jedes der Zielelemente (2) umfasst, die mit den Mitteln zum Verarbeiten der von den Drucksensoren (21) kommenden Daten gekoppelt sind.

10. Vorrichtung nach einem der vorstehenden Ansprüche, **dadurch gekennzeichnet, dass** die äußere Ummantelung (12) der Abdeckung (1) mit einem Fach versehen ist, das die elektronische Steuereinheit (3) aufnehmen kann.

11. Vorrichtung nach einem der vorstehenden Ansprüche, **dadurch gekennzeichnet, dass** die elektronische Steuereinheit (3) mit i) mindestens einem Pin zum Anschluss an die Drucksensoren (21) und gegebenenfalls an die Lichtemitter (25), ii) einem elektronischen Modul zur drahtlosen Kommunikation mit dem externen System und iii) einer autonomen Stromversorgungseinrichtung versehen ist.

12. Vorrichtung nach einem der vorstehenden Ansprüche, **dadurch gekennzeichnet, dass** das externe System eine Zentraleinheit eines Laptops oder ein Mobiltelefon mit einem eingebauten Mikroprozessor oder eine Webplattform ist, die Mittel zur drahtlosen Kommunikation mit der elektronischen Steuereinheit (3) umfasst und ausgestaltet ist, dass sie Anwendungen ausführt, die speziell zur Unterstützung des Trainings für Kampfsportarten mit Schlägen dienen.

13. Vorrichtung gemäß dem vorstehenden Anspruch, **dadurch gekennzeichnet, dass** das externe System ausgestaltet ist, eine oder mehrere Anwendungen zur Unterstützung des Kampfsporttrainings auszuführen, ausgewählt unter:
- einer Anwendung, die Parameter wie Kraft, Geschwindigkeit und Genauigkeit jedes Aufpralls auf einen der Drucksensoren während einer Sitzung berücksichtigt;
- einer Anwendung, die Schwankungen dieser Parameter zwischen zeitlich versetzten Trainingseinheiten berücksichtigt;
- einer Anwendung, die die Lichtemitter nach unterschiedlichen Sequenzen aktiviert;
- einer Anwendung, die die Aktivierungssequenzen der Lichtemitter und die Parameter Kraft, Geschwindigkeit und Genauigkeit der Schläge auf die entsprechenden Drucksensoren während einer Trainingseinheit vergleicht;
- einer Anwendung zum Vergleich der Leistungen mit denen eines Champions, anderer Teilnehmer oder mit den eigenen Leistungen zu unterschiedlichen Zeitpunkten;
- einer Anwendung, die Trainingsprogramme bereitstellt.

## Claims

1. Device intended to be fitted in a punching bag (100) for training in striking combat sports comprising a cylindrical body covered with an envelope and means for attaching in a vertical position, the device being **characterized in that** it comprises:
- a cover (1) having a tubular shape formed by two superimposed sheaths, one internal (11) and the other external (12), and dimensions defining an internal volume, which can contain said punching bag, said cover comprising one end closed by a circular bottom and one open end provided with an adjustable fastening means configured to secure said cover to said punching bag, said cover (1) comprising means for releasably fastening to said punching bag,
- a plurality of target elements (2) attached between the two sheaths (11, 12), each comprising at least one pressure sensor (21) electrically connected to an electronic control unit (3), said target elements (2) being covered by a protective pocket (25), said pressure sensors (21) being connected to the electronic control box by electrical wires (26) inserted into a tube (6) held against the inner sheath (11) of the cover (1),
- the electronic control unit (3) comprising means for receiving data coming from each of the sensors (21) and the means for processing said data,
- an external system comprising means for analyzing the data received from the electronic control unit (3), means for recording, storing and outputting said data and results of said analyses,
- means for communicating between said electronic control unit and the external system,
- means for electrically powering said electronic control unit and the external system.

2. Device according to claim 1, **characterized in that** the sheaths (11, 12) of the cover (1) are made of identical or different materials, chosen from among woven textiles, knitted textiles, natural leathers or synthetic leathers.

3. Device according to one of the preceding claims, **characterized in that** it comprises at least three target elements (2) structured in flexible sheets, each comprising a pressure sensor (21) which can deliver an electrical signal proportional to the pressure exerted on it.

4. Device according to the preceding claim, **characterized in that** the pressure sensors (21) are formed of an electrically conductive material film (22), the resistance of which varies in inverse proportion of the pressure that it undergoes, said film being placed between two conductive sheets (23) electrically connected to the electronic control unit.

5. Device according to the preceding claim, **characterized in that** the pressure sensors (21) have a round or square surface area going from 25 cm² to 100 cm².

6. Device according to one of the preceding claims, **characterized in that** the target elements (2) are secured to the inner sheath (11) at a distance from one another, by an attachment means chosen from among a seam, a welding, an adhesive, a scratch band, or a combination of these.

7. Device according to any one of the preceding claims, **characterized in that** the target elements (2) further comprise each at least one light emitter (24) electrically connected to the electronic control unit (3).

8. Device according to the preceding claim, **characterized in that** the light emitters (24) are light-emitting diodes or optical fiber segments, which can be activated by the external system via the electronic control unit (3).

9. Device according to one of claims 7 or 8, **characterized in that** the external system comprises means for commanding the light emitters (24) of each of the target elements (2), coupled with the means for processing the data coming from the pressure sensors (21).

10. Device according to any one of the preceding claims, **characterized in that** the outer sheath (12) of the cover (1) is provided with a compartment which can contain the electronic control unit (3).

11. Device according to one of the preceding claims, **characterized in that** the electronic control unit (3) is provided with i) at least one pin for connecting to the pressure sensors (21) and to the light emitters (25) if there are any; ii) a wireless communication electronic module with the external system; and iii) an autonomous powering means.

12. Device according to any one of the preceding claims, **characterized in that** the external system is a central unit of a laptop, or a mobile phone provided with an embedded microprocessor, or a web platform, comprising means for wirelessly communicating with the electronic control unit (3), and which is configured to execute applications dedicated to assisting in striking combat sports training.

13. Device according to the preceding claim, **characterized in that** the external system is configured to execute one or more applications for assisting in striking combat sports training, chosen from among:
- an application considering parameters of power - speed - accuracy of each impact on one of the pressure sensors during a session;
- an application considering variations of said parameters between sessions staggered over time;
- an application activating the light emitters according to different sequences;
- an application comparing the activation sequences of the light emitters and the parameters of power, speed and accuracy of impacts on the corresponding pressure sensors during a session;
- an application for comparing performances with a champion, other people taking part or with themselves at different times;
- application providing training programs.
